# EUROPÄISCHE PATENTSCHRIFT

(11) **EP 0 867 369 B1**
(45) Veröffentlichungstag und Bekanntmachung des Hinweises auf die Patenterteilung: **07.03.2001**
(21) Anmeldenummer: 98100489.8
(22) Anmeldetag: 14.01.1998
(51) Int. Cl.: B65B 13/02

(54) **Gurtspannwerkzeug**
Belt tensioning tool
Outil tendeur d'une courroie

(30) Priorität: 26.03.1997 DE 19712582
(43) Veröffentlichungstag der Anmeldung: 30.09.1998
(73) Patentinhaber: TS Gesellschaft für Transport- und Sicherungs-Systeme mbH, D-42389 Wuppertal (DE)
(72) Erfinder: Berns, Harald, Prof., 42119 Wuppertal (DE)
(74) Vertreter: Ludewig, Karlheinrich, Dipl.-Ing.

(56) Entgegenhaltungen:
- EP-A- 0 111 831
- FR-A- 827 910
- FR-A- 869 326
- FR-A- 994 968

## Beschreibung

Die Erfindung richtet sich auf eine Vorrichtung zum Verzurren und Sichern von Stückgut mittels eines Gurtes, insbesondere eines vorspannbaren Gurtes der im Oberbegriff des Anspruches 1 genannten Art. Ein solches Gurtspannwerkzeug findet vor allem Anwendung bei der Sicherung von Transportgut, wie z.B. Kisten, Containern und anderem Stückgut, gegen ein Verrutschen während des Transportvorganges.

Eine derartiges Gurtspannwerkzeug ist aus der EP 0111 831 A3 bekannt. Die in dieser Schrift beschriebene Vorrichtung zum Spannen von Gurten zur Transportsicherung von Pack- und Ladegut, besteht zum einen aus einem Werkzeugabschnitt zum Festlegen des Spannwerkzeugs an einem Gurt, und zum anderen aus einem Werkzeugabschnitt zum Spannen des Gurtes.
Dazu weist der eine Werkzeugabschnitt, der dem Festlegen des Gurtes dient, ein Rahmenteil mit einem oberen und einem unteren Schenkel auf. Zwischen diesen Schenkeln ist eine Durchführung angeordnet, die der Aufnahme des Gurtes dient. Diese Durchführung ist von einer Seite her geöffnet, so dass das Spannwerkzeug an dieser Stelle auf einen Gurt geschoben werden kann. Das Werkzeug wird dabei von der Seite, d.h. von der Senkrechten zur Längserstreckung des Gurtes her, auf den Gurt aufgeschoben. Das Festlegen des derart geführten Gurtes erfolgt in der Wirkstellung dieses Werkzeugabschnitts mittels eines Klemmteils, das am oberen Schenkelabschnitt des Rahmenteils angeordnet ist. Bei Betätigung des Klemmteils wird der Gurt gegen den unteren Schenkel des Rahmenteils gepreßt, der ein Gegenlager zu dem Klemmteil bildet. Der Gurt wird dabei kraftschlüssig festgelegt.
Von Nachteil ist hierbei, dass die massive Ausführung der Klemmvorrichtung, die benötigt wird um den Gurt kraftschlüssig festzulegen, in der Herstellung sehr aufwendig und teuer ist.

Ziel der vorliegenden Erfindung ist es nun ein Gurtspannwerkzeug der eingangs genannten Art zu entwickeln, das preisgünstig herzustellen ist und ebenfalls ein sicheres Spannen des Gurtes gewährleistet.

Dieses wird erfindungsgemäß durch die im kennzeichnenden Teil des Anspruches 1 genannten Maßnahmen erreicht, denen folgende besondere Bedeutung zukommt.

Im oberen Schenkel des Rahmenteils des Spannwerkzeugs sind Stifte angeordnet, die sich durch die Durchführung des Rahmenteils hindurch, in Richtung des unteren Schenkels bewegen lassen. Ist ein Gurt in die Durchführung des Rahmenteils eingeschoben, so können die Stifte im Betätigungsfall durch den Gurt hindurch gedrückt werden, so dass der Gurt in der Durchführung des Rahmenteils festgelegt ist. Der Gurt ist dazu vorzugsweise textiler Machart, oder aber auch ein Kunstoffgurt bei dem eventuell eine Perforation oder vorgformte Löcher vorhanden sind.
Soll das Spannwerkzeug wieder vom Gurt gelöst werden, so können die Stifte durch ein Überführen in die Ausgangsstellung wieder aus dem Gurt herausgezogen werden. Das Spannwerkzeug kann sodann wieder vom Gurt abgenommen werden.

Von Vorteil kann es dabei auch sein, wenn, gemäss Anspruch 2, die Stifte gemeinsam betätigt werden können, und so eine einfache Handhabung des Werkzeugs möglich ist. Ebenfalls sinnvoll ist es, wenn Führungen im Rahmenteil vorgesehen sind, da die Stifte dadurch in der Betätigungsstellung einen zusätzlichen Halt erfahren, und ein verbiegen der Stifte bei starken seitliche angreifenden Kräften erschwert wird.
Nach Anspruch 3 ist es von Vorteil, wenn die Führungen für die Stifte in beiden Schenkeln des Rahmenteils vorgesehen sind. Die Stifte können dann nämlich durch den Gurt hindurch bewegt werden und Ihre Spitzen in die Führungen im unteren Schenkel eingesenkt werden. Durch die beidseitige Lagerung der Stifte wird ein Abknicken der Enden der Stifte und ein sich herausziehen des Gurtes bei starker Zugspannung des Gurtes verhindert.
Günstig ist es auch, wenn die Stifte nur unmittelbar betätigbar sind. So können die Stifte in einem hubbeweglichen Träger angeordnet sein, bei dessen Betätigung die Stifte mitbewegt werden.
Nach den Ansprüchen 5 und 6, ist es günstig wenn dieser Träger über einen Exzenter betätigbar ist, d.h. wenn der Träger über den Exzenter abgesenkt und/oder angehoben werden kann. Ebenfalls sinnvoll ist es, wenn die von einer Person einzusetzende Kraft zur Betätigung der Stifte im Wirkfall über eine Untersetzung, spezielle Mechanik oder einen Hebelarm minimiert wird.

Nach Anspruch 10 kann es ebenfalls vorteilhaft sein die Stifte in einem schiefen Winkel zum Gurt im Rahmenteil anzuordnen. Durch eine solche Neigung wird nämlich erreicht, dass die Stifte bei einer Betätigung nur nach und nach auf den Gurt stossen und diesen durchdringen müssen. Die aufzuwendende Kraft für eine Betätigung der Stifte ist also in diesem Fall geringer, als bei senkrecht zum Gurt angeordneten Stiften, die mit einem Mal durch den Gurt hindurchgedrückt werden müssen.
Sind die freien Enden der Stifte in Richtung des Werzeugabschnitts geneigt, der der Spannung des Gurtes dient, so ergibt sich als ein weiterer Vorteil, dass der Gurt durch die auf Ihm lastende Spannung automatisch in den spitzen Winkel zwischen oberem Schenkel des Rahmenteils und den Stiften gezogen wird. Dadurch wird die Kraft mit der die Stifte beansprucht werden minimiert und verhindert das der Gurt über die Stifte hinwegspringt und durchrutscht.

Bei der Verwendung von textilen Gurten, ist es weiterhin sinnvoll, wenn Stifte zum Einsatz kommen, die eine spitzes freies Ende aufweisen, um so ein zerstörungsfreies Durchfahren des Gurtes zu ermöglichen.

Weitere Maßnahmen und Vorteile der Erfindung ergeben sich aus den Unteransprüchen, der nachfolgenden Beschreibung und den Zeichnungen. In den Zeichnungen ist die Erfindung in einem Ausführungsbeispiel dargestellt. Es zeigen:
- Fig. 1: eine Ansicht auf ein Spannschloss mit einem eingeschlauften und um ein Ladegut herumgelegten Gurt,
- Fig. 2: eine schematische Seitenansicht des erfindungsgemäßen Gurtspannwerkzeugs mit Spannschloss,
- Fig. 3: ein Schnitt entlang der Längsachse des Gurtspannwerkzeugs,
- Fig. 4: eine schematische Ansicht des Gurtspannwerkzeugs von oben,
- Fig. 5: eine schematische Frontansicht des Gurtspannwerkzeugs,
- Fig. 6: einen Längsschnitt durch die Festlegeeinrichung des Gurtspannwerkzeugs in der Freigabestellung,
- Fig. 7: einen Längsschnitt durch die Festlegeeinrichung des Gurtspannwerkzeugs in der Wirkstellung,
- Fig. 8: schematisch, eine Explosionszeichnung des Gurtspannwerkzeugs ohne C-Rahmenteil,
- Fig. 9: schematisch, eine Explosionszeichnung des C-Rahmenteils mit Seitenteilen und Exzenter.

In Fig. 1 ist ein Ladegut 11 dargestellt das von einem Gurt 10 umschlungen ist, mittels dessen das Ladegut an der Wandung oder den Haltevorrichtungen eines Transportmittels, wie z.B. eines Containers, eines Fahrzeugs etc. gegen ein verrutschen gesichert werden kann. An dem Gurt 10 ist ein Spannschloss 14 angebracht, welches in Fig. 2 noch detaillierter dargestellt ist. In diesem Ausführungsbeispiel weist das Spannschloss 14 einendig einen Befestigungssteg 15 auf, an dem die Endschlaufe 13 des Gurtendes 12 angreift. An dem anderen Ende des Spannschlosses 14 sind zwei Stege angebracht, ein Umlenksteg 18 sowie ein Sperrsteg 19. Diese dienen der Einschlaufung 17 des freien Gurtendes 16. Das Spannschloss 14 ermöglicht dabei ein Ziehen/Spannen des Gurtes 10 in Richtung der Pfeile 20. Der Gurt 10 kann dabei bereits von Hand vorgespannt werden. Es versteht sich auch, dass, anstelle des Befestigungsstegs 13, ebenfalls ein Umlenksteg und ein Sperrsteg an diesem Ende des Spannschlosses 14 vorgesehen sein können, so dass die Gurtenden 12, 16 an beiden Seiten des Spannschlosses 14 einzuschlaufen wären.

Wie bereits erwähnt kann der im Spannschloss 14 eingeschlaufte Gurt 10 bereits von Hand vorgespannt werden.
Zur Erzeugung einer transportgemässen Verspannung des Gurtes kommt das Spannwerkzeug 21 zum Einsatz, welches in Fig. 2 sowie in den Fig. 3 - 9 wiedergegeben ist.

Das Spannwerkzeug 21 besitzt eine Spanneinrichtung 22 sowie eine Feststelleinrichtung 31, welche in dieser Ausführungsform über die beiden Seitenteile 30 miteinander verbunden sind.
Die Feststelleinrichtung 31 dient dem Befestigen des Spannwerkzeugs 21 an dem Gurt 10. Und zwar wird die Festelleinrichtung 31, bezogen auf die durch den Pfeil 20 angegebene Richtung, vor der Spanneinrichtung 22 an den Gurt 10 angesetzt.
Die Feststelleinrichtung 31 besteht in diesem Ausführungsbeispiel aus einem C-Rahmenteil 35, welches hier aus Kunststoff geformt ist. Es können jedoch auch andere Materialien Verwendung finden, wie z.B. Metalle. Das C-Rahmenteil ist über Schraubmittel 64 mit den Seitenteilen 30 verbunden, wobei die Schraubmittel durch die Durchbrüche 51, 52 geführt sind. Das mittlere Schraubmittel 64 dient dabei gleichzeitig als Achse 47 der Exzenter 46, 47.
Dieses C-Rahmenteil 35 weist einen oberen und einen unteren Schenkel 36, 37 sowie einen Innenraum 39 auf. Durch Ausbrüche 38 ist der Innenraum 39 nach vorne und hinten sowie zu einer Seite hin offen, so dass ein Gurt 10 dort eingeführt werden kann. Das C-Rahmenteil 35 ist in diesem Ausführungsbeispiel in einer materialsparenden Leichtbauweise ausgeführt und besitzt Materialstege 40, die das C-Rahmenteil 35 versteifen. Eine Massivbauweise des C-Rahmenteils 35 ist jedoch ohne weiteres möglich.
Im oberen Schenkel 36 des C-Rahmenteils 35 ist eine Führung 53 vorgesehen in der sich ein hubbeweglicher Stiftträger 45 befindet. An dem Stiftträger 45 sind Stifte 41 angebracht, deren Kopfbereiche 42 in den Stiftträger 45 eingelassen sind. Der Stiftträger 45 weist in dem dargestellten Ausführungsbeispiel einen dreiteiligen Aufbau auf, bestehend aus einem Gehäuseteil 54, einem Stiftaufnahmeteil 57 und einem Kopfteil 58. Die Stifte 41 stecken in dem Stiftaufnahmeteil 55, wobei ihre Schäfte 43 aus dem Stiftaufnahmeteil 57 herausstehen.
Hierbei kann es sinnvoll sein, wenn die Stifte 41 in dem Stiftaufnahmeteil 57 über ein gewisses Spiel verfügen. Im C-Rahmenteil 35 sind Stiftführungen 44 vorgesehen in denen die Stifte 41 geführt werden.
Es ist an dieser Stelle zu erwähnen, dass der Stifträger 45 auch als ein einzelnes Teil vorliegen kann, in das die Kopfbereiche 42 der Stifte 41 eingearbeitet sind.
Oberhalb des Stiftträgers 41 ist an der Feststelleinrichtung 31 ein Exzenter 46 angebracht, welcher mit dem Kopfteil 58 des Stiftträgers 45 zusammenwirkt. Dieser Exzenter 46, sowie die beiden, seitlich von ihm angeordneten Aussenexzenter 47 können über eine Handhabe 49 betätigt werden. Diese Handhabe 49 ist über ein Schraubmittel 50 mit den Exzentern 46, 47 verbunden. Im Betätigungsfall der Feststelleinrichtung 31 von der Freigabestellung (Fig. 6) in die Wirkstellung (Fig. 7) gibt der Exzenter 46 seine Absenkbewegung über das Kopfteil 58 an den Stiftträger 45 und die Stifte 41 weiter. Die Stifte 41 werden dabei durch den Gurt 10 hindurchgedrückt und bis in die Stiftführungen 44 im unteren Schenkel 37 des C-Rahmenteils 35 bewegt, wodurch eine sichere formschlüssige Halterung des Gurtes 10 am Spannwerkzeug 21 gewährleistet wird.

Zur besseren Führung des Stiftträgers 45 bei der Absenk-/Anhebbewegung besitzt das Gehäuseteil 54 Vorsprünge 55 die in Rechtecks-Durchbrüchen 56 in den Seitenteilen 30 eingreifen und dort geführt werden. Eine derartige Führung kann jedoch auch dadurch erreicht werden, dass im C-Rahmenteil 35 weitere Massnahmen vorgesehen sind die der Führung des Stiftträgers 45 dienen.

An dem Stiftträger 45 sind in diesem Ausführungsbeispiel zwei Bügel 59 angebracht, die im montierten Zustand mit den beidseitig am Exzenter 46 befindlichen Aussenexzentern 47 zusammenwirken. Diese Bügel 59 stützen sich seitlich einerseits am Exzenter 46 ab, und andererseits an dem jeweils benachbarten Seitenteil 30.
Im Betätigungsfall der Feststelleinrichtung 31 von der Wirkstellung (Fig. 7) in die Freigabestellung (Fig. 6) geben die Bügel 59 die von den Aussenexzentern 47 ausgeführte Aushubbewegung an den Stiftträger 45 und die Stifte 41 weiter.
In einer hier nicht näher dargestellten Ausführungsform sind die Bügel 59, oder auch das Mittel 59, direkt an den Stiftträger 45 angeformt. Die Anzahl der Bügel/Mittel 59 kann ebenfalls je nach Ausführungsform variieren.

In der in den Figuren dargestellten Ausführungsform ist der Stiftträger 45 und die Stifte 41 derart im C-Rahmenteil 35 angeordnet, dass sie einen Winkel α 62 zur Senkrechten 63 aufspannen. Die Kopfbereiche 42 der Stifte 41 sind dabei von der Spanneinrichtung 22 weggeneigt. In dem gezeigten Ausführungsbeispiel ist eine quadratische Anordnung der Stifte 41 im Stiftträger 45 vorgesehen, wobei jedoch auch eine andere Anordnung, wie etwa eine kreisförmige gewählt werden kann.
Die geneigte Anordnung der Stifte 41 hat den positiven Effekt, dass der Kraftaufwand zum Durchdrücken des Stiftpacketes durch den Gurt 10 relativ geringer ist, als wenn das gesamte Stiftpaket mit einem Mal in den Gurt hineingedrückt werden müsste.
Es bleibt jedoch unbenommen die Stifte 41 ebenfalls in einer normalen Ausrichtung senkrecht zur Gurtebene 60 anzuordnen.

Ist das Spannwerkzeug 21 mittels seiner Feststelleinrichtung 31 am Gurt 10 festgelegt, kann der Gurt 10 mittels der Spanneinrichtung 22 bis zum gewünschten Grad gespannt werden. Die Spanneinrichtung weist dazu einen Spannhebel 23 auf an dem sich ein Umlenkbolzen 27 befindet. An seinem unteren Ende ist der Spannhebel 23 an einer Drehlagerstelle (Achse) 24 mit den beiden Seitenteilen 30 kreisbeweglich verbunden. An der Drehlagerstelle 24 ist ebenfalls noch eine Sperrolle 26 angeordnet, die rotationsbeweglich ist. Die Sperrolle 26 ist dabei über ein Sicherungsmittel 25 mit der Drehlagerstelle / Achse 24 verbunden. Diese Sperrolle 26 kann auf ihrer Umfangsfläche umlaufende Führungsrippen 29 aufweisen, die ein seitliches Abrutschen des Gurtes 10 verhindern.
Das freie Ende des Gurtes 16 wird in einer Schlaufe 28 über den Umlenkbolzen 27 geführt, wobei die Enden der Schlaufe 28 übereinander auf der Sperrolle 26 aufliegen.
Zum Spannen des Gurtes 10 (Fig. 3), der bereits vorgespannt sein kann, wird der Spannhebel 23 in Arbeitsrichtung 32 betätigt, wodurch das freie Gurtende 16 und das Gurtstück 66 in Bewegungsrichtung 33 gezogen werden und der Gurt 10 gespannt wird. Beim Zurückbewegen des Spannhebels 23 in die Ausgangslage wird das freie Gurtende 16 freigegeben (Freigaberichtung 34) und kann von Hand gezogen werden.

Es bleibt nun noch zu bemerken, das die hier dargestellte Ausführungsform nur eine beispielhafte Verwirklichung der Erfindung darstellt. Diese ist jedoch nicht darauf beschränkt. So sind insbesondere andere Formgestaltungen der erfindungsgemäßen Vorrichtung denkbar, die hier nicht graphisch wiedergegeben worden sind.
Insbesondere kann die erfindungsgemäße Vorrichtung eine andere als die gezeigte Spanneinrichtung aufweisen. Anstelle eines Hebels könnten dort nämlich auch andere aus der Mechanik bekannte Mittel eingesetzt werden um den Spannvorgang zu vollführen.
Auch ist die Art und Ausführung der Stifte offen, was deren Machart und die Materialauswahl angeht. So können die Stifte z.B. aus Metall, faserverstärkten Kunststoffen, Metall etc. gefertigt sein. Ebenso ist die Form ihrer Kopfbereiche, sowie ihrer gurtseitigen Enden nicht von einer Variation ausgeschlossen. Die gurtseitigen Enden der Stifte könnten so z.B. auch stumpf oder etwa kegelförmig ausgeführt sein.

### Bezugszeichenliste

- 10: Gurt
- 11: Ladegut/Stückgut
- 12: Gurtende
- 13: Endschlaufe
- 14: Spannschloss
- 15: Befestigungssteg
- 16: freies Gurtende
- 17: Einschlaufung
- 18: Umlenksteg
- 19: Sperrsteg
- 20: Richtungspfeil
- 21: Spannwerkzeug
- 22: Spanneinrichtung
- 23: Spannhebel
- 24: Drehlagerstelle / Achse
- 25: Sicherungsmitttel
- 26: Sperrolle
- 27: Umlenkbolzen
- 28: Schlaufe
- 29: Führungsrippen (der Sperrolle)
- 30: Seitenteile
- 31: Feststelleinrichtung
- 32: Arbeitsrichtung (der Handhabe)
- 33: Bewegungsrichtung (des Gurtstückes 66 und 16 beim Spannvorgang)
- 34: Freigaberichtung (des freien Gurtendes)
- 35: C-Rahmenteil
- 36: oberer Schenkel (des C-Rahmenteils)
- 37: unterer Schenkel (des C-Rahmenteils)
- 38: Ausbrüche / C-Ausbruch
- 39: Innenraum (des C-Rahmens)
- 40: Materialstege
- 41: Stifte
- 42: Kopfbereiche (der Stifte)
- 43: Schäfte
- 44: Stiftführungen
- 45: Stiftträger
- 46: Exzenter
- 47: Außenexzenter / Exzenter
- 48: Achse (der Exzenter)
- 49: Handhabe
- 50: Schraubmittel
- 51: Durchbrüche (im C-Rahmenteil)
- 52: Durchbrüche (im Seitenteil)
- 53: Führung (im C-Rahmenteil)
- 54: Gehäuseteil
- 55: Vorsprünge
- 56: Rechtecks-Durchbrüche (in den Seitenteilen)
- 57: Stiftaufnahmeteil
- 58: Kopfteil
- 59: Mittel / Bügel
- 60: Gurtebene
- 61: gurtseitige Enden / Spitzen (der Stifte)
- 62: Winkel α
- 63: Senkrechte (zur Gurtebene)
- 64: Schraubmittel
- 65: Gurtstück
- 66: Gurtstück (zwischen Spannschloss und Spannhebel)

## Patentansprüche

1. Vorrichtung zum Verzurren und Sichern von Stückgut mittels eines Gurtes, insbesondere eines vorspannbaren Gurtes,
mit einem, eine Selbsthemmung aufweisenden Spannschloss (14), das wenigstens einendig die Einschlaufung eines freien Gurtendes (16) erlaubt, und das dieses im Verzurrungsfall festhält,
und mit einem Spannwerkzeug (21), bestehend aus einer Spanneinrichtung (22) und einer damit verbundenen, wahlweise in eine Wirk- oder eine Freigabestellung überführbaren Feststelleinrichtung (31),
wobei die Spanneinrichtung (22) die selbsthemmende Einschlaufung (17) des freien Gurtendes (16) erlaubt,
und die Festelleinrichtung (31) in Wirkstellung an dem Gurtstück (65) festgesetzt ist, welches zwischen der Spanneinrichtung (22) und dem anderen Gurtende (12) liegt,
wobei die Feststelleinrichtung (31) ein C-Rahmenteil mit einem oberen und einem unteren Schenkel (36, 37) aufweist, durch dessen seitlichen C-Ausbruch (38) das Gurtstück (65) in den Innenraum (39) des C-Rahmenteils (35) ein-und ausschiebbar ist,
**dadurch gekennzeichnet,**
dass im Innenraum (39) des C-Rahmenteils (35) mehrere Stifte (41) längsbeweglich angeordnet sind die das Gurtstück (65) in der Wirkstellung der Feststelleinrichtung (31) formschlüssig durchsetzen,
und die in der Freigabestellung der Feststelleinrichtung (31) aus dem Gurtstück (65) herausgezogen sind.

2. Vorrichtung nach Anspruch 1, dadurch gekennzeichnet, dass die Stifte (41) kollektiv beweglich, und in Ihrer Bewegung im C-Rahmenteil (35) geführt sind.

3. Vorrichtung nach Anspruch 1 oder 2, dadurch gekennzeichnet, dass Stiftführungen (44) zu beiden Seiten des Innenraums (39) im C-Rahmenteil (35) angeordnet sind,
und die Stifte (41) in Wirkstellung in die Stiftführungen (44) im unteren Schenkel (37) des C-Rahmenteils (35) eintauchen.

4. Vorrichtung nach einem oder mehreren der Ansprüche 1 bis 3, dadurch gekennzeichnet, dass die Stifte (41) einen Kopfbereich (42) aufweisen,
und die Stifte (41) kopfseitig in einem Stiftträger (45) angeordnet sind, der im oberen Schenkel (36) des C-Rahmenteils (35) hubbeweglich geführt ist.

5. Gurtspannwerkzeug nach einem oder mehreren der Ansprüche 1 bis 4, dadurch gekennzeichnet, dass der Stiftträger (45) mit einem Exzenter (46) zusammenwirkt, mittels dessen der Stiftträger (45) absenkbar und die Feststelleinrichtung (31) in die Wirkstellung (Fig. 7) überführbar ist.

6. Gurtspannwerkzeug nach einem oder mehreren der Ansprüche 1 bis 5, dadurch gekennzeichnet, dass der Stiftträger (45) mittels des Exzenters (47) anhebbar und die Feststelleinrichtung (31) in die Freigabestellung (Fig. 6) überführbar ist.

7. Gurtspannwerkzeug nach einem oder mehreren der Ansprüche 1 bis 6, dadurch gekennzeichnet, dass der Stiftträger (45) aus einem Gehäuseteil (54), einem Stiftaufnahmeteil (57) und einem Kopfteil (58) besteht,
und am Stiftträger (45) wenigstens ein Mittel (59) zur Übertagung der Exzenterbewegung für das Anheben des Stiftträgers (45) vorgesehen ist.

8. Gurtspannwerkzeug nach Anspruch 7, dadurch gekennzeichnet, dass das Mittel ein oder mehrere Bügel (59) umfasst, die an dem Gehäuseteil (54) angeordnet sind, und die der Exzenter (47) durchgreift.

9. Gurtspannwerkzeug nach einem oder mehreren der Ansprüche 1 bis 8, dadurch gekennzeichnet, dass die Stifte (41) senkrecht zur Gurtebene (60) angeordnet sind.

10. Gurtspannwerkzeug nach einem oder mehreren der Ansprüche 1 bis 8, dadurch gekennzeichnet, dass die Stifte in einem Winkel α (62) von der Senkrechten (63) zur Gurtebene (60) fortgeneigt sind.

11. Gurtspannwerkzeug nach Anspruch 10, dadurch gekennzeichnet, dass die gurtseitigen Enden (61) der Stifte (41) in Richtung der Spanneinrichtung (22) von der Senkrechten (63) zur Gurtebene (60) fortgeneigt sind.

12. Gurtspannwerkzeug nach einem oder mehreren der Ansprüche 1 bis 10, dadurch gekennzeichnet, dass die gurtseitigen Enden (61) der Stifte (41) zu einer Spitze ausgezogen sind.

## Claims

1. Device for lashing and securing unit goods by means of a belt, in particular a belt which can be pre-tensioned,
with a turnbuckle (14) having a self-locking feature, said turnbuckle permitting the insertion of a free belt end (16) at least at one end and which holds said belt end tight in the case of lashing,
and with one tensioning tool (21) consisting of a tensioning device (22) and a locking device (31) connected to it which can be optionally changed into an action or a release position,
said tensioning device (22) permitting the self-locking insertion (17) of the free belt end (16),
and the locking device (31) is secured in the action position on the belt piece (65) which lies between the tensioning device (22) and the other belt end (12),
said locking device (31) having a C-shaped frame section with a top and a bottom limb (36, 37) through whose lateral C-shaped recess (38) the belt piece (65) can be pushed into and out of the interior (39) of the C-shaped frame section (35),
**characterised in that**
several pins (41) are located to be movable in the longitudinal direction in the interior (39) of the C-shaped frame section (35), said pins penetrating in a positive fit the belt piece (65) in the action position of the locking device (31),
and which are pulled out of the belt piece (65) in the release position of the locking device (31).

2. Device according to claim 1, characterised in that the pins (41) are collectively movable and guided in their movement in the C-shaped frame section (35).

3. Device according to claim 1 or 2, characterised in that pin guides (44) are arranged on both sides of the interior (39) in the C-shaped frame section (35),
and that, in the action position, the pins (41) enter the pin guides (44) in the lower limb (37) of the C-shaped frame section (35).

4. Device according to one or more of claims 1 to 3, characterised in that the pins (41) exhibit a head section (42),
and the pins (41) are arranged at the head end in a pin holder (45) which is guided so as to execute a stroke in the upper limb (36) of the C-shaped frame section (35).

5. Belt tensioning tool according to one or more of claims 1 to 4, characterised in that the pin holder (45) acts with an eccentric (46) by means of which the pin holder (45) can be lowered and the locking device (31) moved into the action position (Fig. 7).

6. Belt tensioning tool according to one or more of claims 1 to 5, characterised in that the pin holder (45) can be raised by means of an eccentric (47) and the locking device (31) moved into the release position (Fig. 6).

7. Belt tensioning tool according to one or more of claims 1 to 6, characterised in that the pin holder (45) consists of a housing part (54), a pin receiving section (57) and a head section (58),
and at least one element (59) is provided on the pin holder (45) to transmit the eccentric motion for raising the pin holder (45).

8. Belt tensioning tool according to claim 7, characterised in that the element comprises one or more brackets (59) which are arranged on the housing part (54) and which the eccentric (47) penetrates.

9. Belt tensioning tool according to one or more of claims 1 to 8, characterised in that the pins (41) are arranged perpendicular to the belt plane (60).

10. Belt tensioning tool according to one or more of claims 1 to 8, characterised in that the pins are inclined from the perpendicular (63) to the belt plane (60) at an angle of a (62).

11. Belt tensioning tool according to claim 10, characterised in that the belt-side ends (61) of the pins (41) are inclined from the perpendicular (63) to the belt plane (60) in the direction of the tensioning device (22).

12. Belt tensioning tool according to one or more of claims 1 to 10, characterised in that the belt-side ends (61) of the pins (41) end in a sharp point.

## Revendications

1. Dispositif pour amarrer et fixer des marchandises au moyen d'une courroie ou ceinture, en particulier d'une courroie susceptible d'être précontrainte,
comprenant un boîtier de serrage (14) présentant un auto blocage et qui permet à au moins une extrémité l'engagement en boucle d'une extrémité libre (16) de la courroie et qui retient celle-ci lors de l'amarrage, et
un outil de serrage (21) se composant d'un organe de serrage (22) et d'un organe de fixation (31) qui lui est relié et qui est susceptible d'être placé dans une position active ou dans une position de libération,
dans lequel l'organe de serrage (22) permet l'engagement en boucle (17) auto-bloquant de l'extrémité libre (16) de la courroie, et
l'organe de fixation (31) est pressé fermement, en position active, sur la partie de courroie (65) qui se trouve entre l'organe de serrage (22) et l'autre extrémité (12) de la courroie,
dans lequel l'organe de fixation (31) comporte une partie de cadre en C présentant une branche supérieure (36) et une branche inférieure (37), à travers le passage latéral en C (38) desquelles la partie de courroie (65) est susceptible d'être insérée ou respectivement extraite par coulissement dans l'espace intérieur (39) de la partie de cadre (35) en C,
caractérisé en ce que, dans l'espace intérieur (39) de la partie de cadre (35) en C sont disposées plusieurs broches ou aiguilles (41) mobiles longitudinalement qui, en position active de l'organe de fixation (31), traversent la partie de courroie (65) pour assurer une liaison de forme, et qui, en position de libération de l'organe de fixation (31) sont retirées hors de la partie de courroie (65).

2. Dispositif selon la revendication 1, caractérisé en ce que les broches (41) sont mobiles collectivement et sont guidées au cours de leur déplacement dans la partie de cadre (35) en C.

3. Dispositif selon la revendication 1 ou 2, caractérisé en ce que des guidages (44) de broches sont disposés des deux côtés de l'espace intérieur (39) dans la partie de cadre (35) en C, et
en ce que les broches (41), en position active, plongent dans les guidages (44) de broches de la branche inférieure (37) de la partie de cadre (35) en C.

4. Dispositif selon l'une ou plusieurs des revendications 1 à 3, caractérisé en ce que les broches (41) comportent une zone de tête (42), et
en ce que les broches (41) sont disposées du côté de la tête dans un support de broche (45) qui est guidé mobile selon une course dans la branche supérieure (36) de la partie de cadre (35) en C.

5. Outil pour tendre ou serrer une courroie selon l'une ou plusieurs des revendications 1 à 4, caractérisé en ce que le support de broches (45) coopère avec un excentrique (46) au moyen duquel le support de broche (45) est susceptible d'être abaissé et l'organe de fixation (31) est susceptible d'être guidé, en position active (figure 7).

6. Outil pour tendre une courroie selon l'une ou plusieurs des revendications 1 à 5, caractérisé en ce que le support de broches (45) est susceptible d'être levé au moyen de l'excentrique (47) et l'organe de fixation (31) est susceptible d'être guidé vers la position de libération (figure 6).

7. Outil pour tendre une courroie selon l'une ou plusieurs des revendications 1 à 6, caractérisé en ce que le support de broches (45) se compose d'une partie de boîtier (54), d'une partie de réception de broches (57) et d'une partie de tête (58), et en ce qu'est prévu sur le support de broches (45) au moins un moyen (59) pour transmettre le déplacement excentrique pour lever le support de broche (45).

8. Outil pour tendre une courroie selon la revendication 7, caractérisé en ce que le moyen comporte un ou plusieurs étriers (59) qui sont disposés sur la partie de boîtier (54) et qui accrochent transversalement l'excentrique (47).

9. Outil pour tendre une courroie selon l'une ou plusieurs des revendications 1 à 8, caractérisé en ce que les broches (41) sont disposées transversalement par rapport au plan (60) de la courroie.

10. Outil pour tendre une courroie selon l'une ou plusieurs des revendications 1 à 8, caractérisé en ce que les broches sont inclinées d'un angle a (62) par rapport aux perpendiculaires (63) par rapport au plan (60) de la courroie.

11. Outil pour tendre une courroie selon la revendication 10, caractérisé en ce que les extrémités (61) des broches (41) du côté de la courroie sont inclinées vers l'avant par rapport aux perpendiculaires (63) au plan (60) de la courroie, dans la direction de l'organe de serrage (22).

12. Outil pour tendre une courroie selon l'une ou plusieurs des revendications 1 à 10, caractérisé en ce que les extrémités (61) des broches (41) du côté de la courroie sont taillées en pointe.
